# DEMANDE DE BREVET EUROPEEN

(11) **EP 0 055 195 A1**
(43) Date de publication de la demande: **30.06.1982**
(21) Numéro de dépôt: 81420184.4
(22) Date de dépôt: 18.12.1981
(51) Int. Cl.: B66C 1/24

(54) **Crochet de manutention de bobines**

(30) Priorité: 18.12.1980 FR 8027563
(71) Demandeur: SIAMP CEDAP Société anonyme dite:, MC-98007 Monaco (MC)
(72) Inventeur: Veltroni, Joseph, F-06240 Beausoleil (FR)
(74) Mandataire: Maureau, Bernard

(57) **Abrégé**

Crochet dont la branche intérieurs (3) présente deux portées (3a, 3b) qui sont profilées et dimensionnées pour pénétrer avec jeu dans le mandrin (7) de la bobine et prennent appui:
- soit en une zone intérieue du mandrin (7) définie par la ou les mêmes génératrices, lorsque la bobine est débout,
- soit en deux zones diamétralement opposées (A, B), lorsque la bobine est couchée.

## Description

L'invention a pour objet un crochet pour la manutention de bobines.

Les bobines constituées par enroulement d'une feuille autour d'un mandrin tubulaire nécessitent toujours, à un stade quelconque de leur stockage, de leur transport ou de leur utilisation, d'être passées d'une position horizontale dans laquelle elles reposent sur le sol par au moins une génératrice de leur corps cylindrique, à une position verticale dans laquelle elles prennent appui sur le sol par une de leurs joues, ou inversement. Lorsque les bobines sont de petites dimensions, ce genre de manutention ne pose pas de problème particulier et peut facilement être réalisé manuellement. Il n'en est pas de même lorsqu'il s'agit de bobines assez longues et de grand diamètre, ce qui est le cas par exemple des bobines de films ou de feuilles de résine synthétique. Or, ce type de bobines mérite précisément d'être manipulé, ne serait-ce que pour leur mise en place horizontalement sur le dévidoir d'une machine, alors que dans un but de gain de place elles sont stockées verticalement.

Pour résoudre ce problème de la manutention, différents types de crochets ont été proposés. C'est ainsi notamment que le brevet US 2 680 644 concerne un crochet présentant la forme générale d'un U dont l'âme a une longueur au moins égale au rayon de la bobine garnie et dont l'une des branches pénètre dans le mandrin de cette bobine, alors que son autre branche est reliée par son extrémité à un organe de levage. Un tel crochet permet la manutention d'une bobine grâce à un effet de coincement. En effet, lors de la traction de l'organe de levage à l'extrémité de la branche extérieure du crochet, la bobine se trouve saisie à la fois intérieurement et extérieurement par deux portées aménagées l'une à l'extrémité de la branche intérieure et l'autre à la naissance de la branche extérieure. Le fonctionnement est certes efficace; mais une condition est impérative : il faut que l'épaisseur de matière enroulée soit toujours la même. Un crochet ne convient donc que pour des bobines de diamètres intérieur et extérieur déterminés.

Or, dans de nombreuses industries, les dimensions extérieures des bobines sont très variables. C'est notamment le cas par exemple lorsqu'il s'agit de bobines de films ou de feuilles de résine synthétique. L'utilisation du type précité de crochet nécessite dans de tels cas l'emploi de nombreux crochets qui diffèrent seulement par leurs dimensions et conduisent ainsi non seulement à l'acquisition et au stockage de plusieurs crochets, mais aussi à des pertes de temps pour la permutation des crochets.

L'invention évite ces inconvénients. Elle a pour objet un crochet du type précité, mais dans lequel la branche intérieure présente deux portées qui sont profilées et dimensionnées pour pénétrer avec jeu dans le mandrin de la bobine et prennent appui :
- soit en une zone intérieure du mandrin définie par la ou les mêmes génératrices, lorsque la bobine est débout,
- soit en deux zones diamètralement opposées, lorsque la bobine est couchée.

Le dessin schématique annexé représente, à titre d'exemple non limitatif, une forme d'exécution de ce crochet de manutention :
Figure 1 en est une vue en élévation;
Figures 2 à 5 illustrent les diverses phases du passage d'une bobine de la position "debout" à la position "couchée", au moyen de ce crochet.

Comme le montre la figure 1, ce crochet présente une forme générale de "U" renversé formé d'une âme (1) et de deux jambes (2) et (3). Son âme (1) porte, sensiblement à mi-longueur, une poignée (4) destinée à la manipulation du crochet. Sa jambe (2) est plus courte que celle (3); elle est dirigée non pas perpendiculairement mais obliquement par rapport à l'âme (1) avec laquelle elle forme un angle obtus; et elle présente, à proximité de son extrémité, un orifice (5). Quant à sa jambe (3), elle est perpendiculaire à l'âme (1) et porte deux bras transversaux (3a) et (3b) qui sont fixées sur elle et dont celui (3a) est situé à proximité de l'âme (1) tandis que celui (3b) est situé à l'extrémité de la jambe.

Pour la manutention d'une bobine, ce crochet est utilisé dans les conditions suivantes. Considérant par exemple une bobine (6) qui, comme le montre la figure 2, est en position couchée sur le sol, c'est-à-dire une bobine reposant sur le sol par l'une de ses joues, le crochet est adapté à la bobine, en introduisant sa jambe (3) à l'intérieur du mandrin tubulaire (7) de la bobine. Il est évident que les dimensions transversales de la jambe (3) doivent être déterminées pour permettre son introduction facile dans le mandrin (7), d'autant plus que le bon fonctionnement du crochet de manutention implique un certain jeu, de l'ordre d'un centimètre, entré les bras (3a-3b) de la jambe (3) et le mandrin (7).

Après que sa jambe (3) ait été introduite dans la bobine, le crochet repose par son âme (1) sur la joue supérieure de la bobine, et sa jambe (2) se trouve située à l'extérieur et à quelque distance de l'enroulement de la bobine (6).

Pour faire passer la bobine de sa position debout de figure 2 à la position couchée de figure 5, il suffit d'accrocher à l'orifice terminal (5) du crochet l'extrémité du.câble (8) d'un palan, d'un chariot ou de tout autre appareil de levage ou de manutention. La traction verticale de bas en haut du câble (8) sur l'extrémité de la jambe (2) du crochet amène en effet l'autre jambe (3) à prendre appui, comme le montre la figure 3, en deux zones diamètralement opposées de la paroi interne du mandrin (6) de la bobine. Ces deux zones sont désignées respectivement par "A" et par "B" à la figure 3 et sont situées la première dans la partie supérieure et la seconde dans la partie inférieure de la bobine à l'état couché. Si la traction par le câble (8) sur le crochet (1) se poursuit, il en résulte donc, au fur et à mesure du déplacement de l'orifice (5) vers le haut, le basculement de la bobine autour de son point d'appui "C" sur le sol; et la bobine passe ainsi peu à peu de la position couchée de figure 2 à la position debout illustrée par la figure 5.

Il est cependant à remarquer qu'avant d'atteindre à nouveau complètement le sol, c'est-à-dire avant de se trouver dans une position dans laquelle le crochet est réellement libre par rapport à la bobine, cette dernière se trouve momentanément suspendue à la jambe (3) du crochet sur laquelle elle prend appui dans les deux zones D.

Lorsque la bobine a été finalement redressée, le crochet peut facilement être dégagé de la bobine grâce à la poignée (4). Il est toutefois évident que le même crochet (2) peut être utilisé pour ramener la bobine de la position couchée de figure 5 à la position debout de figure 2. Il suffit pour cela, après avoir réintroduit la jambe (3) du crochet dans le mandrin (7) de la bobine, d'exercer par le câble (8) sur le crochet (1) une traction dirigée obliquement et vers le bas.

Comme il va de soi, l'invention ne se limite pas à la seule forme d'exécution de ce crochet de manutention pour bobines qui a été ci-dessus indiquée à titre d'exemple; elle en embrasse, au contraire, toutes les variantes de réalisation; c'est ainsi notamment que des moyens de règlage peuvent être prévus :
- pour modifier les dimensions transversales des bras (3a-3b) prévus sur la jambe (3) et adapter ainsi les dimensions de ces bras au diamètre intérieur du mandrin de la bobine, en tenant compte bien entendu du léger jeu qui doit être prévu entre ces bras et le mandrin,
- et pour permettre le règlage de la position de la jambe (2) sur l'âme (1) du crochet, afin que la largeur du crochet soit adaptée aux dimensions de l'enroulement de la bobine.

## Revendications

1.- Crochet pour la manutention de bobines, possédant la forme d'un U, dont l'âme (1) a une longueur au moins égale au rayon de la bobine garnie (6) et dont l'une des branches (3) pénètre dans le mandrin (7) de cette bobine (6), alors que son autre branche (2) est reliée par son extrémité à un organe de levage (8), caractérisé en ce que la branche intérieure (3) présente deux portées (3a,3b) qui sont profilées et dimensionnées pour pénétrer avec jeu dans le mandrin (7) de la bobine et prennent appui :
- soit en une zone intérieure du mandrin (.7) définie par la ou les mêmes génératrices, lorsque la bobine est debout,
- soit en deux zones diamètralement opposées (A, B), lorsque la bobine est couchée.

2.- Crochet de manutention selon la revendication 1, caractérisé en ce que sa jambe intérieure (3) coopérant avec le mandrin (7) de la bobine possède des dimensions transversales règlables en fonction du diamètre intérieur de ce mandrin et en ce que sa jambe (2) coopérant avec la face extérieure de l'enroulement est de position règlable sur l'âme du "U" pour son adaptation au diamètre extérieur de la bobine.

3.- Crochet de manutention selon les revendications 1 et 2, caractérisé en ce que sa jambe intérieure (3) coopérant avec le mandrin (7) de la bobine (6) a une longueur supérieure à la moitié de la longueur ou de la hauteur de cette bobine, et sa jambe extérieure (2) coopérant avec la face extérieure de l'enroulement a une longueur inférieure à la moitié de la longueur ou de la hauteur de la bobine.
